# EUROPÄISCHE PATENTANMELDUNG

(11) **EP 1 905 950 A1**
(43) Veröffentlichungstag der Anmeldung: **02.04.2008**
(21) Anmeldenummer: 06019819.9
(22) Anmeldetag: 21.09.2006
(51) Int. Cl.: F01D 5/18

(54) **Laufschaufel für eine Turbine**

(71) Anmelder: SIEMENS AKTIENGESELLSCHAFT, 80333 München (DE)
(72) Erfinder: Bergander, Katharina, 13503 Berlin (DE); Bostanjoglo, Georg Dr., 12161 Berlin (DE); Buchal, Tobias Dr., 40489 Düsseldorf (DE); Esser, Winfried Dr., 44805 Bochum (DE); Goldschmidt, Dirk Dr., 47445 Moers (DE); Koch, Torsten, 46145 Oberhausen (DE); Küperkoch, Rudolf, 45219 Essen (DE); Mattheis, Thorsten, 45473 Mülheim (DE); Münzer, Jan, 10439 Berlin (DE); Müsgen, Ralf, 45147 Essen (DE); Oechsner, Matthias, Dr., 45481 Mülheim an der Ruhr (DE); Pickert, Ursula, 45470 Mülheim an der Ruhr (DE); Vosberg, Volker, Dr., 45476 Mülheim an der Ruhr (DE)

(57) **Zusammenfassung**

Eine Laufschaufel (10) für eine Turbine eines thermischen Kraftwerks mit einem Schaufelfuß (14) zum Befestigen der Laufschaufel (10) an einem Rotor der Turbine sowie einer im Bereich des Schaufelfußes (14) angeordneten Plattform (18) ist erfindungsgemäß dadurch gekennzeichnet, dass die Plattform (18) ein erstes Element (18a) zum teilweisen Begrenzen eines Strömungskanals der Turbine und ein separat vom ersten Element (18a) ausgebildetes zweites Element (18b) aufweist, wobei das zweite Element (18b) bei am Rotor befestigter Laufschaufel (10) zwischen dem Rotor und dem ersten Element (18a) angeordnet ist, und dass zwischen dem ersten Element (18a) und dem zweiten Element (18b) mindestens ein Kühlkanal (20) zum Führen eines Kühlmittels angeordnet ist.

## Beschreibung

Die Erfindung betrifft eine Laufschaufel für eine Turbine eines thermischen Kraftwerks mit einem Schaufelfuß zum Befestigen der Laufschaufel an einem Rotor der Turbine sowie einer im Bereich des Schaufelfußes angeordneten Plattform. Weiterhin betrifft die Erfindung eine Turbine für ein thermisches Kraftwerk mit einer derartigen Laufschaufel. Die genannte Turbine kann als Gasturbine oder auch als Dampfturbine ausgebildet sein. In jedem Falle enthält eine derartige Turbine einen Strömungskanal, der von einem Strömungsmedium etwa in Form von Heißgas oder Heißdampf durchströmt wird. Das Strömungsmedium treibt die Turbine über am Rotor befestige Laufschaufeln an. Die vorgenannte, im Bereich des Schaufelfußes angeordnete Plattform begrenzt den Strömungskanal teilweise an einer radial innen liegenden Begrenzungsfläche des Strömungskanals.

Durch die hohe Temperatur des den Strömungskanal durchströmenden Strömungsmediums ist die Laufschaufel einer hohen Temperatur ausgesetzt. Bei vorbekannten Laufschaufeln wird die Plattform oft mit einer Wärmedämmbeschichtung versehen, um einer Überhitzung der Plattform entgegen zu wirken. Weiterhin ist es bekannt, zu Kühlzwecken in die Plattform so genannte Filmkühlbohrungen einzubringen. Derartige Filmkühlbohrungen sind Bohrungen mit sehr geringem Durchmesser, die an der am Strömungskanal angrenzenden Plattformoberfläche ausmünden. Im Turbinenbetrieb wird in der Regel Kühlluft über die Filmkühlbohrungen ausgeblasen, wodurch sich ein Kühlfilm an der Plattformoberfläche bildet.

Es ist eine Aufgabe der Erfindung, eine Turbine der eingangs genannten Art dahingehend zu verbessern, dass eine Überhitzung der Plattform wirksamer vermieden wird.

Diese Aufgabe ist erfindungsgemäß mit einer gattungsgemäßen Laufschaufel gelöst, bei der die Plattform ein erstes Element zum teilweisen Begrenzen eines Strömungskanals der Turbine und ein separat vom ersten Element ausgebildetes zweites Element aufweist, wobei das zweite Element bei am Rotor befestigter Laufschaufel zwischen dem Rotor und dem ersten Element angeordnet ist, und bei der zwischen dem ersten Element und dem zweiten Element mindestens ein Kühlkanal zum Führen eines Kühlmittels angeordnet ist. Das zweite Element ist kein Prallkühlelement. Ferner ist die Aufgabe mittels einer Turbine mit einer derartigen Laufschaufel gelöst.

Mit anderen Worten ist das zweite Element der Plattform hinsichtlich des Rotors radial weiter innen liegend angeordnet als das erste Element der Plattform. Das zweite Element der Plattform ist separat vom ersten Element ausgebildet, das heißt die beiden Elemente sind nicht einstückig geformt. Weiterhin befindet sich zwischen dem ersten Element und dem zweiten Element mindestens ein Kühlkanal zum Führen eines Kühlmittels, wie etwa von Kühlluft.

Durch die erfindungsgemäße Anordnung des Kühlkanals zwischen den beiden separaten Elementen der Plattform kann der Kühlkanal in seiner Lage und Form derart gestaltet sein, dass damit eine verbesserte Kühlung der Plattform ermöglicht wird. So kann der mindestens eine Kühlkanal nach dem Herstellen der beiden Elemente der Plattform etwa mittels spanender Bearbeitung mit einer derartigen Gestaltung in eines oder beide Elemente eingebracht werden, dass das Kühlmittel das Volumen der Plattform möglichst engmaschig durchströmen kann. So kann der mindestens eine Kühlkanal gemäß der Erfindung etwa mäanderförmig oder mit einer anderen gewundenen Gestaltung ausführt werden. Die Gestalt des mindestens einen Kühlkanals ist also nicht auf eine geradlinige Form beschränkt, wie dies bei einer Bohrung der Fall ist. Bei der spanende Bearbeitung entstehenden die die Kühlkanäle bildenden Ausnehmungen. Die Bearbeitung kann dergestalt sein, dass zur lokalen Anpassung der Kühlwirkung Turbulatoren in den Kanälen entstehen.

Allerdings kann auch bei der Wahl einer geradlinigen Form für den mindestens einen Kühlkanal mittels der Erfindung die Kühlwirkung des Kühlkanals verbessert werden. Durch den Aufbau der Plattform mit zwei Elementen kann der Kühlkanal nämlich vollständig innerhalb der Plattform liegend angeordnet werden. Durch den zweielementigen Aufbau der Plattform ist das Vorsehen einer Zugangsbohrung von außerhalb der Plattform zum Ausbilden des mindestens einen Kühlkanals nicht notwendig. Da der erfindungsgemäßen Plattform Leckage-Verluste des Kühlmittels, die bei einer derartigen Zugangsbohrung auftreten, vermieden werden können, kann der Kühlkanal im Vergleich zu den herkömmlichen Kühlbohrungen mit einem relativ großem Querschnitt ausgebildet werden. Damit kann das Kühlmittel mit einer verbesserten Durchflussrate durch den mindestens einen Kühlkanal geleitet werden, was weiterhin zu einer verbesserten Kühlung der Plattform beiträgt.

Weiterhin ergeben sich durch die erfindungsgemäße getrennte Ausführung des zweiten Elements der Plattform Vorteile im Herstellungsverfahren der Laufschaufel. Insbesondere bei SX- und DS-Legierungen wird die Herstellung erleichtert, wodurch sich die Ausbringrate bei der Herstellung der Laufschaufel erhöht. Ein weiterer Vorteil der erfindungsgemäßen Laufschaufel liegt in einer erleichterten Reparaturfähigkeit der Plattform. Durch die Ausführung der Plattform mit zwei Elementen kann zur Reparatur der Plattform etwa das zweite Element abgenommen werden, um besseren Zugang zum Inneren der Plattform zu erhalten. Auch ist es möglich, lediglich das zweite Element oder andere separat ausgebildete Elemente zu Reparaturzwecken auszutauschen. Vorteilhafterweise ist die Laufschaufel derart gestaltet, dass sie für eine vordere Turbinenstufe in der Turbine geeignet ist. Mit einer vorderen Turbinenstufe ist eine Turbinenstufe bezeichnet, die nahe einem Zugang für das Strömungsfluid in den Strömungskanal der Turbine angeordnet ist. Das Strömungsmedium weist an diesem Ort eine besonders hohe Temperatur auf. Eine für eine vordere Turbinenstufe geeignete Laufschaufel ist also durch das Strömungsmedium besonders hohen Temperaturen ausgesetzt und profitiert damit besonders von der verbesserten Kühleigenschaft der erfindungsgemäßen Ausführung der Laufschaufel.

In einer vorteilhaften Ausführungsform der erfindungsgemäßen Laufschaufel ist der mindestens eine Kühlkanal derart gestaltet, dass mittels des Kühlkanals das Kühlmittel bei am Rotor befestigter Laufschaufel in Axialrichtung des Rotors führbar ist. Insbesondere kann sich der Kühlkanal zumindest abschnittsweise parallel zur Rotorachse erstrecken. Damit kann das Kühlmittel in Strömungsrichtung des durch den Strömungskanal fließenden Strömungsmediums geführt werden. Das Kühlmittel kann an einer axialen Position des Strömungskanals, an dem das Strömungsmedium eine hohe Temperatur aufweist, mit einer vergleichsweise geringen Temperatur eingesetzt werden. An weiter stromabwärts gelegenen Positionen des Strömungskanals weist das Kühlmittel dann eine etwas höhere Temperatur und damit eine etwas verringerte Kühlfähigkeit auf, was aber durch die an diesen Positionen bereits abgesenkte Temperatur des Strömungsmediums kompensiert wird. Das Kühlmittel kann durch die Gestaltung des Kühlkanals gemäß der erfindungsgemäßen Ausführungsform eine verbesserte Kühlwirkung entfalten.

Die Plattform ist in zumindest in dem Bereich, in dem das zweite Element das ersten Element überlappt, nicht prallgekühlt. Dieser Bereich wird mittels des den Kanal durchströmenden Kühlmittels lediglich konvektiv gekühlt, ggf. auch unter Anwendung von im Kanal angeformten Turbulatoren. Möglicherweise ist eine Filmkühlung des Bereichs weiterhin vorgesehen.

Um die Kühlwirkung des mindestens einen auch vom zweiten Element begrenzten Kühlkanals weiter zu verbessern, ist es ferner vorteilhaft, wenn der mindestens eine Kühlkanal sich entlang einer gebogenen Linie erstreckt. Insbesondere kann der Kühlkanal gewunden oder mäanderförmig gestaltet sein. Auch kann der Kühlkanal eine Geometrie mit hoher Komplexität aufweisen. Damit ist es möglich, die Plattform möglichst umfassend zu kühlen.

Es ist ferner zweckmäßig, wenn das erste Element der Plattform einstückig mit dem Schaufelfuß und/oder einem sich an den Schaufelfuß anschließenden Element ausgebildet ist. Ein derartiges sich an den Schaufelfuß anschließendes Element kann ein Schaufelblatt der Laufschaufel sein. Insbesondere ist das erste Element der Plattform einstückig mit einem den Schaufelfuß und das Schaufelblatt umfassenden Hauptkörper der Laufschaufel ausgebildet. Da das erste Element der Plattform den Strömungskanal der Turbine teilweise begrenzt, kann durch die einstückige Ausgestaltung der Strömungskanal entsprechend dicht gestaltet werden. Strömungsverluste durch Leckstellen zwischen der Plattform und Schaufelfuß können damit vermieden werden.

In einer weiteren vorteilhaften Ausführungsform sind sowohl das erste Element als auch das zweite Element separat von dem Schaufelfuß und/oder einem sich daran anschließenden Element ausgebildet. Insbesondere ist sowohl das erste Element als auch das zweite Element separat von einem den Schaufelfuß und die Laufschaufel umfassenden Hauptkörper der Laufschaufel ausgebildet. Notwendig werdende Reparaturen an der Plattform werden damit weiter erleichtert. Das erste Element der Plattform kann unabhängig vom restlichen Teil der Laufschaufel im Bedarfsfall ausgetauscht werden. Auch kann das erste Element der Plattform mit einem Material gestaltet werden, das sich von dem Material des Schaufelblatts oder des Schaufelfußes unterscheidet und damit hervorragend an die mechanischen Anforderungen, die an die Schaufelplattform in diesem Bereich gestellt werden, angepasst werden.

Weiterhin ist es vorteilhaft, wenn das erste Element und/oder das zweite Element formschlüssig an dem Schaufelfuß und/oder dem sich daran anschließenden Element befestigt ist/sind. Insbesondere ist das erste Element und/oder das zweite Element formschlüssig an einem den Schaufelfuß und das Schaufelblatt umfassenden Hauptkörper der Laufschaufel befestigt. Die formschlüssige Befestigung kann beispielsweise mittels einem "Kegelsitz" zwischen dem ersten Element bzw. dem zweiten Element und dem entsprechenden Befestigungsabschnitt an dem Hauptkörper der Laufschaufel erfolgen. Dazu weist der Hauptkörper der Laufschaufel an dem Befestigungsabschnitt und das erste Element bzw. das zweite Element aufeinander abgestimmte kegelstumpfmantelförmige bzw. konische Anlageflächen auf. Dabei weitet sich der Kegelstumpf bzw. der Konus in radial vom Turbinenrotor wegweisender Richtung auf. Damit wird das entsprechende Element der Plattform bei sich drehendem Rotor durch die entstehende Fliehkraft an den Hauptkörper der Laufschaufel, insbesondere an den Schaufelfuß angepresst, das heißt die formschlüssigen miteinander verbundenen Elemente werden weiter ineinander verkeilt. Damit wird sichergestellt, dass der Übergang zwischen den einzelnen Elementen der Plattform und dem Hauptkörper der Laufschaufel bzw. dem Schaufelfuß im Betrieb der Turbine gegenüber dem Strömungsmedium wirksam abgedichtet ist. Das heißt, ein Eindringen von Strömungsmedium in Fugen zwischen den Bauteilen wird damit verhindert. Weiterhin ist es vorteilhaft, wenn das zweite Element der Plattform form-, stoff- und/oder kraftschlüssig an dem ersten Element der Plattform befestigt ist, so dass auch zwischen ersten Element und zweiten Element keine Kühlmittelleckagestrom auftreten kann.

In einer weiteren zweckmäßigen Ausführungsform weisen das erste Element und das zweite Element unterschiedliche Materialen auf, insbesondere umfasst das erste Element ein oxidationsbeständiges Material und das zweite Element ein Material mit hoher Festigkeit. Damit ist das erste Element der Plattform aus einem anderen Material bzw. aus einer anderen Materialzusammensetzung gefertigt als das zweite Element der Plattform. Für das erste Element kommen Nickel-Basis Gusslegierungen und/oder oxidationsbeständige ODS-Legierungen in Frage. Das zweite Element der Plattform kann etwa aus Nimonic 90 oder aus hitzebeständigen Stählen gefertigt sein.

Darüber hinaus ist es vorteilhaft, wenn das erste Element mit einer wärmedämmenden Beschichtung versehen ist. Insbesondere sollte diese Beschichtung an der mit dem Strömungsmedium des Strömungskanals in Kontakt stehenden Oberfläche des ersten Elements der Plattform vorgesehen sein. Eine derartige Beschichtung trägt zusätzlich dazu bei, eine Überhitzung der Plattform zu vermeiden.

Weiterhin ist es vorteilhaft, wenn das zweite Element eine Schwungmasse aufweist, welche darauf ausgelegt ist, die Schwingungseigenschaften der Laufschaufel gezielt zu beeinflussen. Insbesondere kann mittels einer derartigen Schwungmasse ein gezieltes Misstuning der Laufschaufel vorgenommen werden. So kann die Eigenfrequenz der Laufschaufel derart verändert werden, dass im Betrieb der Turbine eine Schwingungsanregung der Laufschaufel verhindert wird. Abhängig von der Position der Schaufel innerhalb der Turbine kann die Laufschaufel mit einer unterschiedlichen, an die an der jeweiligen Stelle auftretenden Schwingungsbedingungen angepasst werden.

Nachfolgend werden Ausführungsbeispiele einer erfindungsgemäßen Laufschaufel an Hand der beigefügten schematischen Zeichnungen näher erläutert. Es zeigt:
- Fig. 1: eine Schnittansicht einer ersten Ausführungsform einer erfindungsgemäßen Laufschaufel,
- Fig. 2: eine Schnittansicht einer zweiten Ausführungsform der erfindungsgemäßen Laufschaufel,
- Fig. 3: eine Schnittansicht einer dritten Ausführungsform der erfindungsgemäßen Laufschaufel,
- Fig. 4: eine Schnittansicht einer vierten Ausführungsform der erfindungsgemäßen Laufschaufel, sowie
- Fig. 5: eine Draufsicht auf die Laufschaufel gemäß Fig. 2.

In Fig. 1 ist eine erste Ausführungsform einer Laufschaufel 10 gemäß der Erfindung gezeigt. Die Laufschaufel 10 erstreckt sich im Wesentlichen entlang einer Längsachse 12. Entlang der Längsachse 12 weist die Laufschaufel 10 einen Schaufelfuß 14 sowie ein Schaufelblatt 16 auf. Der Schaufelfuß 14 ist mit einem Tannenbaumprofil gestaltet und dient der Befestigung der Laufschaufel 10 an einem Rotor einer Gasturbine oder Dampfturbine. Das Schaufelblatt 16 wird von einem einen Strömungskanal einer derartigen Turbine durchströmenden Strömungsmedium angeströmt. Durch die Anströmung des Schaufelblattes 16 mittels des Strömungsmediums wird die Kraft auf die Laufschaufel übertragen und damit der Rotor der Turbine in Drehbewegung versetzt.

Am oberen Ende des Schaufelfußes 14 gemäß Fig. 1 erstreckt sich an beiden Seiten des Schaufelfußes eine quer zur Längsachse 12 angeordnete Plattform 18. Die Plattform 18 weist ein erstes Element 18a auf, welches einstückig mit dem Schaufelfuß 14 ausgebildet ist. Das erste Element 18a der Plattform 18 dient dazu, den Strömungskanal der Turbine an seinem Innenumfang teilweise zu begrenzen. Nebeneinander angeordnete Laufschaufeln 10 grenzen aneinander an ihren Plattformen 18 an, sodass der Strömungskanal an seinem Innenumfang mittels der einzelnen Plattformen 18 begrenzt wird. Am Außenumfang wird der Strömungskanal in der Regel mittels eines Turbinengehäuses begrenzt. Schaufelfußseitig ist ein zweites Element 18b der Plattform 10 angeordnet. Das zweite Element 18b ist als separates Bauteil ausgebildet und kein Prallkühlelement. Es weist somit keine über seine Fläche verteilten Öffnungen auf, mit denen eine flächige Prallkühlung möglich wäre.

Zwischen dem ersten Element 18a und dem zweiten Element 18b verläuft mindestens ein Kühlkanal 20 in Axialrichtung des Rotors zur konvektiven Kühlung der Plattform bzw. der Plattformkante. Dabei kann der Kühlkanal 20 in aufeinander folgenden Windungen in Axialrichtung des Rotors, d.h. senkrecht zur Zeichnungsebene gemäß Fig. 1 vor und zurückgeführt werden. Zur Ausbildung des Kühlkanals 20 können sowohl in dem ersten Element 18a als auch in dem zweiten Element 18b jeweils aneinander angepasste rinnenförmige Ausnehmungen vorgesehen. Es ist für alle Ausführungsformen aber auch denkbar, dass in nur einem der beiden Elemente 18a, 18b Ausnehmungen zur Führung eines Kühlmittels vorgesehen sind. Die Ausnehmungen werden somit von den beiden Elementen 18a, 18b im Wesentlichen begrenzt und dienen dabei als Kühlkanäle 20 zur Führung von einem Kühlmittel.

Fig. 2 bis 4 zeigen weitere erfindungsgemäße Ausführungsformen der Laufschaufel 10. Elemente dieser Laufschaufel, die Elementen der in Fig. 1 gezeigten ersten Ausführungsform der Laufschaufel 10 entsprechen, sind mit den gleichen Bezugszeichen versehen.

In Fig. 2 ist ein zweites Ausführungsbeispiel den erfindungsgemäßen Laufschaufel 10 gezeigt. Gegenüber der Laufschaufel 10 gemäß Fig. 1 unterscheidet sich die Laufschaufel 10 gemäß Fig. 2 lediglich darin, dass das erste Element 18a der Plattform 18 ebenfalls als separates Bauteil ausgebildet ist und dass die Elemente 18a und 18b der Plattform 18 mittels einem "Kegelsitz" bzw. Konussitz formschlüssig mit dem Schaufelfuß 14 verbunden sind. Das erste Element 18a der Plattform 18 ist separat vom Schaufelfuß 14 ausgebildet und weist wie auch das zweite Element 18b eine kegelstumpfmantelförmige Anlagefläche 26 bzw. 28 auf. Der Schaufelfuß 14 weist in seinem oberen Abschnitt entsprechende an die Anlageflächen 26 bzw. 28 der Plattform 18a und 18b angepasste kegelstumpfmantelförmige Anlageflächen 30a bzw. 30b auf. Die Elemente 18a und 18b der Plattform 18 werden damit im Betrieb der Turbine durch die bei rotierendem Rotor auftretende Fliehkraft gegen den Schaufelfuß 14 gepresst. Damit dringt kein Strömungsmedium aus dem Strömungskanal zwischen die Plattform 18 und den Schaufelfuß 14 ein.

Das in Fig. 3 dargestellte dritte Ausführungsbeispiel der erfindungsgemäßen Laufschaufel 10 unterscheidet sich hinsichtlich der in Fig. 2 gezeigten Laufschaufel 10 lediglich darin, dass das erste Element 18a der Plattform 18 an seiner dem Strömungskanal zugewandten Oberfläche mit einer wärmedämmenden Beschichtung 22 versehen ist. Die wärmedämmende Beschichtung 22 trägt dazu bei, ein Überhitzen der Plattform 18 zu verhindern.

Das in Fig. 4 dargestellte vierte Ausführungsbeispiel der erfindungsgemäßen Laufschaufel 10 entspricht der in Fig. 1 dargestellten Laufschaufel 10 mit dem Unterschied, dass das zweite Element 18b mit einer zusätzlichen Schwungmasse 24 versehen ist. Die Schwungmasse 24 dient dazu, ein gezieltes Misstuning der Laufschaufel 10 vorzunehmen. Damit kann eine Resonanzanregung der Laufschaufel 10 im Turbinenbetrieb verhindert werden.

In Fig. 5 ist eine Draufsicht auf die Laufschaufel 10 gemäß Fig. 2 dargestellt. Die Blickrichtung in Fig. 5 ist dabei in Richtung der Längsachse von oben her gemäß Fig. 2 gerichtet. Die Laufschaufel kann an einen sich gemäß Fig. 5 im Wesentlichen in senkrechter Richtung erstreckenden Turbinenrotor montiert werden. Wie aus Fig. 5 ersichtlich, kann die Plattform 18 anströmseitig und abströmseitig, d.h. vor und nach dem Schaufelblatt 16, der mittels einer im wesentlichen entlang des Rotors verlaufenden Trennlinie 32 in zwei das Schaufelblatt 16 umgreifende Bauteile 18a geteilt sein. Gleiches gilt für die unterhalb der ersten Elemente 18a angeordneten, zweiten Elemente 18b.

## Patentansprüche

1. Laufschaufel (10) für eine Turbine,
mit einem Schaufelfuß (14) zum Befestigen der Laufschaufel (10) an einem Rotor der Turbine sowie einer im Bereich des Schaufelfußes (14) angeordneten Plattform (18),
**dadurch gekennzeichnet, dass**
die Plattform (18) ein erstes Element (18a) zum teilweisen Begrenzen eines Strömungskanals der Turbine und ein separat vom ersten Element (18a) ausgebildetes zweites Element (18b) aufweist,
wobei das zweite Element (18b) bei am Rotor befestigter Laufschaufel (10) zwischen dem Rotor und dem ersten Element (18a) angeordnet ist, und dass zwischen dem ersten Element (18a) und dem zweiten Element (18b) mindestens ein Kühlkanal (20) zum Führen eines Kühlmittels angeordnet ist.

2. Laufschaufel nach Anspruch 1,
**dadurch gekennzeichnet, dass**
der mindestens eine Kühlkanal (20) derart gestaltet ist, dass damit das Kühlmittel bei am Rotor befestigter Laufschaufel (10) in Axialrichtung des Rotors führbar ist.

3. Laufschaufel nach Anspruch 1 oder 2,
**dadurch gekennzeichnet, dass**
der mindestens eine Kühlkanal (20) sich entlang einer gebogenen Linie erstreckt.

4. Laufschaufel nach einem der vorausgehenden Ansprüche,
**dadurch gekennzeichnet, dass**
die Plattform (18) im Bereich des zweiten Elements (18b) lediglich mittels Konvektionskühlung und/oder Filmkühlung kühlbar ist.

5. Laufschaufel nach einem der vorausgehenden Ansprüche,
**dadurch gekennzeichnet, dass**
das erste Element (18a) der Plattform (18) einstückig mit dem Schaufelfuß (14) und/oder einem sich daran anschließenden Element (16) ausgebildet ist.

6. Laufschaufel nach einem der vorausgehenden Ansprüche,
**dadurch gekennzeichnet, dass**
sowohl das erste Element (18a) als auch das zweite Element (18b) separat von dem Schaufelfuß (14) und/oder einem sich daran anschließenden Element (16) ausgebildet sind.

7. Laufschaufel nach einem der vorausgehenden Ansprüche,
**dadurch gekennzeichnet, dass**
das erste Element (18a) und/oder das zweite Element (18b) formschlüssig an dem Schaufelfuß (14) und/oder dem sich daran anschließenden Element (16) befestigt ist/sind.

8. Laufschaufel nach einem der vorausgehenden Ansprüche,
**dadurch gekennzeichnet, dass**
das erste Element (18a) und das zweite Element (18b) unterschiedliche Materialien aufweisen,
insbesondere das erste Element (18a) ein oxidationsbeständiges Material und das zweite Element (18b) ein Material mit hoher Festigkeit aufweist.

9. Laufschaufel nach einem der vorausgehenden Ansprüche,
**dadurch gekennzeichnet, dass**
das erste Element (18a) mit einer wärmedämmenden Beschichtung (22) versehen ist.

10. Laufschaufel nach einem der vorausgehenden Ansprüche,
**dadurch gekennzeichnet, dass**
das zweite Element (18b) eine Schwungmasse (24) aufweist, welche darauf ausgelegt ist, die Schwingungseigenschaften der Laufschaufel (10) gezielt zu beeinflussen.

11. Turbine für ein thermischen Kraftwerks mit einer Laufschaufel (10) nach einem der vorausgehenden Ansprüche.
